# DEMANDE DE BREVET EUROPEEN

(11) **EP 0 938 056 A1**
(43) Date de publication de la demande: **25.08.1999**
(21) Numéro de dépôt: 99400152.7
(22) Date de dépôt: 22.01.1999
(51) Int. Cl.: G06G 1/00, G06G 1/08

(54) **Convertisseur monétaire analogique adapté aux montres**

(30) Priorité: 04.02.1998 FR 9800076
(71) Demandeur: Auboin, Jean-Francois, 78590 Noisy le Roi (FR)
(72) Inventeur: Auboin, Jean-Francois, 78590 Noisy le Roi (FR)

(57) **Abrégé**

Système permettant sur les montres (ou tout autre objet courant circulaire ) une conversion simple des monnaies à taux fixe (Euro et monnaies européennes par exemple).

Le principe consiste à ajouter deux cadrans, l'un fixe gradué en échelle logarithmique, l'autre mobile tournant autour du précédent sur lequel figure les repères des monnaies à convertir.

En déplaçant le cadran mobile et en positionnant le repère de la monnaie à convertir sur la valeur désirée, on obtient au niveau des repères des autres monnaies la valeur convertie.

## Description

### Objet du Brevet

Le présent Brevet porte sur un système analogique permettant, sur les montres, une conversion simple des monnaies à taux fixe (telles que l'EURO et les différentes monnaies européennes).

### Analyse de l'Existant

A ce jour, un certain nombre de systèmes ont déjà été conçus et réalisés pour la conversion des monnaies, à l'aide entre autre de cadrans circulaires à échelle logarithmique. De même, on a pensé utiliser les montres pour ajouter des cadrans complémentaires afin d'avoir des informations ( montre de plongée par exemple).

L'originalité du brevet consiste à associer de façon très simple un cadran gradué permettant une conversion facile des monnaies sur un objet d'usage courant facilement accessible.

### Principe du Brevet

Sur une montre circulaire, on ajoute un premier cadran (Anneau 1, voir figure) fixe gradué en échelle logarithmique de 1 à 100 et un deuxième cadran (Anneau 2, voir figure) mobile tournant autour du précédent, sur lequel figure les repères des monnaies à convertir, la distance angulaire entre les repères étant suivant l'échelle logarithmique précédente le cours de change entre les différentes monnaies.

En déplaçant le cadran mobile (Anneau 2) et en positionnant le repère de la monnaie à convertir sur la valeur correspondante (Anneau 1), on lit alors au niveau des autres repères (Anneau 2) la valeur correspondante (Anneau 1) dans la monnaie associée au repère.

On notera qu'une seule manipulation permet d'avoir l'équivalent d'une monnaies dans les différentes autres monnaies repérées sur le cadran mobile. De plus, l'échelle 1 à 100 permet de lire les centièmes (cents, centimes...) lorsque le nombre obtenu est inférieur à 1.

Enfin dans le cas d'une variation des parités, on notera qu'il suffit de changer le cadran mobile et de le remplacer par un nouveau avec les repères des nouvelles parités entre devises

### Extensions du Principe

Ce principe peut être étendu de façon analogue
- à des systèmes à graduation logarithmique autre que de 1 à 100 (par exemple 1 à 10, 1 à 1000, 0.1 à 10....)
- à des systèmes équivalents obtenus par permutation des cadrans par exemple
   cadran mobile pour l'échelle, cadran fixe pour les repère,
   cadran échelle et cadran repères mobiles
   cadrans superposés
   cadran avec loupe pour améliorer la précision de lecture
- à des systèmes identiques à celui décrit ci-dessus et s'adaptant à d'autres objets circulaires communs (boussole par exemple)

### Explications Techniques

Echelle Logarithmique Circulaire:
Soit m1 la plus petite valeur graduée
Soit m2 la plus grande valeur graduée
Soit ta l'angle en degré entre m1 et m2

Si on veut graduer la valeur x, l'angle A en degrés entre la graduation et la graduation de x est donnée par$\text{A = log(x/m1)*ta/log(m2/m1)}$

Où log (u) designe le logarithme népérien du nombre u

### Modèle Générique

Sur l'exemple joint, on a
- défini un premier cadran (Anneau 1) avec une échelle log de 1 à 100
- repéré sur un deuxième cadran (Anneau 2) 3 monnaies:
   L'Euro (symbole EU)
   Le Deutsche Mark (symbole DM)
   Le Franc Français (symbole FF)
(les valeurs de conversion retenues sont dans le cas de cet exemple 1 EU=6.5 FF et 1 DM=3.35 FF)

Le deuxième cadran étant mobile autour du premier, on a positionné le symbole EU en face de la valeur 2.5, afin de savoir les valeurs en FF et DM de 2.5 Euro

On lit au niveau du repère FF une valeur un peu supérieure à 16 et au niveau du repère DM une valeur entre 4.8 et 4.9.

Cela signifie que par ce système, on peut dire que 2.5 Euro valent un peu plus de 16 Francs (valeur exacte 16.25) ou environ 4.85 Deutsche Mark (valeur exacte 4.84)

## Revendications

1. Dispositif analogique de conversion des monnaies, conçu pour s'adapter à une montre caractérisé en ce qu'il comporte uniquement deux pièces, à savoir un anneau fixe (Anneau 1 voir figure) et un anneau mobile (Anncau 2), l'un des anneaux étant gradué avec une échelle logarithmique, l'autre anneau portant les repères des monnaies à convertir.

2. Dispositif suivant revendication 1, caractérisé en ce qu'il permet d'une seule manipulation (rotation de l'anneau mobile autour de l'anneau fixe) d'avoir directement plusieurs équivalents monétaires.

3. Dispositif suivant revendication 1, caractérisé en ce qu'il peut s'adapter à d'autres objets circulaires portables d'usage courant, tels que boussole par exemple.
